# DEMANDE DE BREVET EUROPEEN

(11) **EP 1 788 163 A2**
(43) Date de publication de la demande: **23.05.2007**
(21) Numéro de dépôt: 06291772.9
(22) Date de dépôt: 15.11.2006
(51) Int. Cl.: E04B 2/16, E04F 13/08

(54) **Elément de construction perfectionné**

(30) Priorité: 16.11.2005 FR 0511598
(71) Demandeur: Terreal, 92150 Suresnes (FR)
(72) Inventeur: Male, Philippe, F-31500 Toulouse (FR); Lebot, Pierre, F-31120 Lacroix-Falgarde (FR)
(74) Mandataire: Laget, Jean-Loup

(57) **Abrégé**

Un élément de construction (1) est destiné à être assemblé pour constituer une paroi autoportante et recouvert de plaquettes (7) jointoyées.

L'élément de construction (1) est muni sur au moins une de ses faces (2, 3) de nervures (6) parallèles dont l'espacement est égal à la largeur des plaquettes (7) devant le recouvrir et dont l'épaisseur (e) est égale à l'épaisseur du jointoyage à réaliser entre lesdites plaquettes (7).

## Description

La présente invention concerne un élément de construction perfectionné, que cet élément soit une brique en terre cuite, un parpaing en béton ou analogue.

On appelle éléments de construction, des éléments constituant une paroi autoportante lorsqu'ils sont, de manière connue en soi, positionnés les uns au-dessus des autres et les uns à côté des autres, et solidarisés, par exemple par du mortier. Ladite paroi autoportante peut constituer un mur extérieur ou une cloison interne d'un bâtiment.

Il est connu de construire un mur au moyen de briques, de préférence de briques creuses, ou de blocs en béton, qu'ils soient pleins ou creux ; puis de le recouvrir d'un revêtement de plaquettes en terre cuite jointoyées de façon à lui conférer l'aspect d'un mur en briques plates à l'ancienne.

La pose de ces plaquettes est assez délicate, parce qu'il faut assurer un jointoyage parfait c'est-à-dire que les joints soient d'épaisseur régulière et qu'ils soient parfaitement horizontaux.

Cela oblige le maçon poseur à positionner avec le plus grand soin des baguettes ou des cordeaux et cela pour chaque rangée de plaquettes : il en résulte que la pose de ces plaquettes est d'une part assez onéreuse, et d'autre part ne peut être confiée qu'à des personnes qualifiées.

Il a été proposé, par exemple dans les documents DE 93 16 480 ou DE 201 14 262, des éléments de revêtement constitués par une plaque de matière telle que de la mousse de polyuréthane rigide. Ces éléments de revêtement sont destinés à être appliqués et fixés sur la paroi d'un mur, par exemple par collage ou vissage, afin d'améliorer l'isolation thermique dudit mur. Leur face qui n'est pas appliquée contre le mur porte des nervures facilitant le positionnement de plaquettes décoratives.

Ces éléments de revêtements ne peuvent être mis en oeuvre qu'en étant appliqués contre un mur existant, construit préalablement.

L'objet de la présente invention est un élément de construction tel que défini plus haut, c'est-à-dire un élément destiné à constituer des parois autoportantes, conçu de manière à faciliter la pose de plaquettes.

A cet effet, l'élément de construction support de plaquettes destiné à être assemblé pour constituer une paroi autoportante et recouvert de plaquettes jointoyées selon la présente invention est caractérisé par le fait qu'il est muni sur au moins une de ses faces externes de nervures parallèles dont l'espacement est sensiblement égal à la largeur des plaquettes à poser et dont l'épaisseur est sensiblement égale à l'épaisseur du jointoyage à réaliser.

L'élément de construction support de plaquettes selon la présente invention est également remarquable par les caractéristiques suivantes :
- lesdites nervures sont de section trapézoïdale, leur base étant de largeur supérieure à celle de leur face supérieure,
- la hauteur des nervures est inférieure à l'épaisseur desdites plaquettes,
- un rainurage est constitué entre les nervures,
- il comporte des cloisons intérieures définissant au moins une nappe d'alvéoles,
- il comporte au moins un moyen d'emboîtement porté par sa face supérieure et au moins un moyen d'emboîtement correspondant porté par sa face inférieure,
- les moyens d'emboîtement sont des nervures et des rainures,
- les nervures sont disposées sur les deux faces externes dudit élément.

La présente invention concerne également le procédé de mise en oeuvre des éléments de construction selon l'invention consistant à assembler les éléments les uns au dessus des autres en interposant entre eux un mortier dont l'épaisseur est légèrement inférieure à celle des joints devant ultérieurement être mis en place ; puis à coller les plaquettes à l'élément de construction, entre les nervures ; puis à remplir l'espace compris entre les plaquettes et les nervures au moyen d'un joint.

L'invention sera mieux comprise grâce à la description qui va suivre donnée à titre d'exemple non limitatif en référence aux dessins annexés dans lesquels :
- la figure 1 est une vue en perspective d'un élément de construction support de plaquettes en terre cuite à double alvéole et double emboîtement suivant un premier mode de réalisation de l'invention,
- la figure 2 est une vue en coupe transversale de l'élément de la figure 1,
- la figure 3 est une vue en perspective d'un élément de construction support de plaquettes en terre cuite à double alvéole et simple emboîtement suivant un deuxième mode de réalisation de l'invention,
- la figure 4 est une vue en coupe transversale de l'élément de la figure 3,
- la figure 5 est une vue en coupe transversale d'un élément de construction support de plaquettes en terre cuite à simple alvéole et simple emboîtement suivant un troisième mode de réalisation de l'invention,
- la figure 6 est une vue en perspective à l'échelle agrandie d'une plaquette,
- la figure 7 est une vue en coupe transversale, à échelle agrandie d'un détail de la face d'un élément de construction support de plaquettes suivant l'invention,
- la figure 8 est une vue semblable à la figure 7 pour une variante de réalisation de l'invention,
- la figure 9 est une vue de détail, en coupe transversale et à échelle agrandie illustrant le mode de pose des plaquettes sur l'élément de construction support de plaquettes selon l'invention,
- la figure 10 est une vue en perspective d'un morceau de cloison réalisé avec les moyens de la présente invention.

L'élément de construction 1 des figures 1 à 4 est une brique plate, creuse, pouvant être mise en oeuvre pour constituer une paroi autoportante, par exemple une cloison ou un mur.

De telles briques sont par exemple utilisées pour améliorer l'isolation de bâtiments. A cet effet, un mur en briques est monté parallèlement au mur à isoler et à distance de ce dernier. Un élément d'isolation thermique, et/ou phonique, et un espace vide, ou lame d'air, sont prévus dans l'espace séparant lesdits murs. Le mur en briques est autoportant, seuls des moyens permettant au monteur d'ajuster la dimension de l'espace séparant les deux murs sont positionnés entre le mur à isoler et le mur en briques.

De manière connue en soi, l'élément d'isolation thermique et/ou phonique est porté par le mur à isoler ou par le mur en briques monté devant ce dernier.

L'élément de construction 1 selon l'invention est destiné à faciliter la pose de plaquettes de revêtement.

Il comporte deux faces externes latérales 2 et 3, destinées à être positionnées verticalement pour former les faces d'une paroi, une face supérieure ou sommet 10, une face inférieure ou base 11, ainsi que des cloisons intérieures 4 et 4b, disposées parallèlement et perpendiculairement aux faces externes 2 et 3, définissant des alvéoles 5.

Les éléments 1 représentés aux figures 1 à 4 illustrent un élément de construction 1 dit à double alvéole, c'est-à-dire comportant une cloison intérieure 4 parallèle à ses faces externes 2 et 3 définissant deux nappes d'alvéoles.

La figure 5 illustre un élément de construction de faible largeur dit à simple alvéole, il n'est pas équipé de cloison intérieure 4 et ne comporte qu'une seule nappe d'alvéoles 5 définies par les cloisons intérieures 4b.

Suivant l'invention, au moins l'une des faces externes latérales de l'élément de construction, la face 2 de l'élément de construction 1 dans les exemples représentés au dessin, est munie de nervures 6 parallèles espacées les unes des autres d'une distance « g » égale, ou légèrement supérieure, à la largeur « 1 » des plaquettes 7 (Figure 6). Lesdites nervures 6 sont disposées parallèlement aux faces supérieure 10 et inférieure 11 de l'élément de construction 1 dans les exemples de réalisation représentés au dessin de sorte qu'elles s'étendent horizontalement sur la paroi constituée en assemblant lesdits éléments de construction 1.

Suivant des variantes de réalisation non représentées au dessin, lesdites nervures 6 sont positionnées perpendiculairement auxdites parois supérieure 10 et inférieure 11, ou obliquement. Il est également possible de prévoir des zones juxtaposées dont les rainures 6 ont des directions différentes afin de permettre la réalisation de motifs décoratifs sur la paroi. Ces différentes dispositions sont aisément réalisables lors de la fabrication par moulage des éléments de construction selon l'invention.

Comme on le voit sur la figure 7, la section de ces nervures 6 est trapézoïdale, leur base étant de largeur « e » supérieure à la largeur « f » de leur face supérieure.

Ladite largeur « e » de la base de sa section trapézoïdale définit l'épaisseur « e » d'une nervure 6.

Comme visible à la figure 9, l'espace séparant deux plaquettes 7 disposées l'une au-dessus de l'autre contre un élément de construction selon l'invention est égal à l'épaisseur « e » d'une nervure 6. Ladite épaisseur « e » est alors choisie en fonction de l'épaisseur des joints à réaliser entre les plaquettes 7.

Une gamme d'éléments de construction selon l'invention peut être proposée dans laquelle chaque élément est adapté à une réalisation particulière en portant des nervures 6 d'épaisseur « e » espacées d'une distance « g » correspondant à l'épaisseur du jointoyage à réaliser et à la largeur des plaquettes à poser.

La figure 6 illustre une plaquette 7. Dans cette exemple, non limitatif, la plaquette a une longueur « L » de 200 mm, une largeur « 1 » de 50 mm et une épaisseur « m » de 14 mm.

La hauteur des nervures 6, c'est-à-dire la hauteur du trapèze constitué par leur section est inférieure à l'épaisseur « m » desdites plaquettes 7 (figure 9), un vide est ainsi laissé entre la face externe desdites plaquettes 7 et la face supérieure des nervures 6 pour la mise en place d'un joint 16.

L'élément de construction support de plaquettes en terre cuite 1 comporte des moyens d'emboîtement 12, 13.

Les moyens d'emboîtement sont constitués par une nervure en relief 12 située au sommet 10 de l'élément 1 et une rainure 13 de forme correspondante située dans la base 11 dudit élément 1.

Les figures 1 et 2 illustrent un élément support 1 à double emboîtement, c'est-à-dire comportant deux nervures 12 et deux rainures 13.

Les figures 3 à 5 illustrent des éléments de construction 1 à simple emboîtement, ne comportant qu'une nervure 12 et une rainure 13.

La figure 8 montre que l'on peut, selon une variante de réalisation d'un élément selon l'invention, constituer, entre les nervures 6, un rainurage 8 dont le but est de renforcer le collage des plaquettes 7 sur la face 2 de l'élément support 1.

Le procédé de pose des plaquettes 7 sur l'élément de construction 1 est décrit ci-après en relation avec la figure 9 qui représente des éléments 1 à double alvéoles 5 et simple emboîtement 12/13.

Les deux éléments 1 sont assemblés l'un sur l'autre au moyen d'une couche de mortier 14 dont l'épaisseur est légèrement inférieure à la distance séparant deux plaquettes 7 afin de constituer une paroi.

Les plaquettes 7 sont ensuite placées entre les nervures 6 et collées contre la face 2 de chaque élément 1 au moyen d'une couche de colle 15.

Dans l'espace compris entre deux plaquettes 7, le vide laissé entre la face supérieure des nervures 6 en saillie et la face externe des plaquettes est rempli au moyen d'un joint 16.

La figure 10 montre une paroi obtenue par la mise en oeuvre de l'invention.

On obtient ainsi par la mise en oeuvre des éléments de construction selon l'invention une pose facile et rapide des plaquettes 7.

Suivant une variante de réalisation non représentée aux dessins, l'élément de construction 1 est muni de nervures 6 sur ses deux faces 2 et 3 afin de pouvoir être recouvert de plaquettes 7 sur ses deux faces, par exemple lorsque l'élément de construction 1 doit servir de cloison intérieure dans un bâtiment.

L'invention n'est pas limitée au cas représenté aux figures 1 à 4 sur lesquelles l'élément de construction 1 est une brique plate destinée à la réalisation d'une cloison interne ou d'un mur externe, les nervures 6 peuvent être pratiquées sur des briques de grande épaisseur, destinées à monter un mur de soutien.

D'autre part, les parpaings en béton étant généralement réalisés par moulage, il est possible de munir leur(s) face(s) de nervures analogues aux nervures 6 des figures 1 à 5.

## Revendications

1. Elément de construction support de plaquettes (1) destiné à être assemblé pour constituer une paroi autoportante et recouvert de plaquettes (7) jointoyées, **caractérisé par le fait qu'**il est muni sur au moins une de ses deux faces (2, 3) de nervures (6) parallèles dont l'espacement (g) est égal à la largeur des plaquettes (7) devant le recouvrir et dont l'épaisseur (e) est égale à l'épaisseur du jointoyage à réaliser entre lesdites plaquettes (7).

2. Elément de construction selon la revendication 1 **caractérisé par le fait que** lesdites nervures (6) sont de section trapézoïdale, leur base étant de largeur supérieure à celle de leur face supérieure.

3. Elément de construction selon la revendication 1 ou selon la revendication 2, **caractérisé par le fait que** la hauteur des nervures (6) est inférieure à l'épaisseur (m) desdites plaquettes (7).

4. Elément de construction selon l'une quelconque des revendications précédentes **caractérisé par le fait qu'**un rainurage (8) est constitué entre les nervures (6).

5. Elément de construction selon l'une quelconque des revendications précédentes, **caractérisé par le fait qu'**il comporte des cloisons intérieures (4, 4b) définissant au moins une nappe d'alvéoles (5).

6. Elément de construction selon l'une quelconque des revendications précédentes, **caractérisé par le fait qu'**il comporte au moins un moyen d'emboîtement porté par sa face supérieure (10) et au moins un moyen d'emboîtement correspondant porté par sa face inférieure (11).

7. Elément de construction selon la revendication 6, **caractérisé par le fait que** les moyens d'emboîtement sont des nervures (12) et des rainures (13).

8. Elément de construction selon l'une quelconque des revendications précédentes, dans lequel les nervures (6) sont disposées sur les deux faces (2, 3) dudit élément (1).

9. Procédé de mise en oeuvre des éléments de construction suivant l'une quelconque des revendications 1 à 8 consistant à : constituer une paroi en assemblant les éléments de construction (1) les uns au-dessus des autres en interposant entre eux une couche de mortier (14) dont l'épaisseur est légèrement inférieure à la distance séparant deux plaquettes (7) ; puis à placer les plaquettes (7) entre les nervures (6) en les collant contre la face (2) de chaque élément (1) au moyen d'une couche de colle (15).
